# DEMANDE DE BREVET EUROPEEN

(11) **EP 4 685 104 A1**
(43) Date de publication de la demande: **28.01.2026**
(21) Numéro de dépôt: 25190304.3
(22) Date de dépôt: 17.07.2025
(51) Int. Cl.: B67D 3/00, B67D 3/02, B67D 3/04, B67D 7/02, B05B 11/00

(54) **INTERFACE DE REMPLISSAGE EN LIQUIDE D'UN FLACON ET SYSTEME COMPORTANT UNE TELLE INTERFACE**

(30) Priorité: 23.07.2024 FR 2408105
(71) Demandeur: Techniplast, 27400 Louviers (FR)
(72) Inventeur: LAMBOUX, Jean-Philippe, 27400 LOUVIERS (FR); SIMIAN, Frédéric, 27400 LOUVIERS (FR)
(74) Mandataire: Cabinet Beau de Loménie

(57) **Abrégé**

Interface de remplissage (10) en liquide, comprenant :
-un actionneur comprenant un piston axial (34) comportant un corps (36) et une tête (38) ayant une portion déformable élastiquement (38a) et comprenant :
un circuit de liquide (46) présentant une entrée (O1) adjacente à la tête (38) et une sortie (O2) opposée à la tête (38), et
un circuit d'air séparé présentant une entrée (O3) disposée entre l'entrée (O1) et la sortie (O2) et une sortie (O4) adjacente à la tête (38),

-un fût rigide (20) dans lequel le piston (34) coulisse axialement entre :
une position où la tête (38) coopère avec une surface interne du fût (20) pour réaliser un contact étanche avec la portion (38a), et
une position où la tête (38) est écartée de cette surface pour créer un espace libre communiquant avec l'entrée (O1) et la sortie (O4).

## Description

### Domaine Technique

La présente invention se rapporte au domaine de la recharge en liquide, ou du remplissage, d'un flacon à recharger à partir d'un flacon source appelé recharge. La présente invention concerne plus particulièrement une interface de remplissage pour un système de recharge en liquide d'un flacon à recharger à partir d'une recharge par l'intermédiaire d'une telle interface de remplissage.

### Technique antérieure

On connaît du brevet EP 2 336 079 B1 une interface de remplissage en liquide d'un flacon à partir d'un réservoir de liquide situé au-dessus de l'interface. L'interface comporte un poussoir mobile axialement comprenant un double conduit cylindrique, l'un pour l'écoulement de liquide et l'autre, adjacent, pour une reprise d'air. Le double conduit comprend, à son extrémité inférieure, une entrée d'air et une sortie de liquide et, à son extrémité supérieure, une entrée de liquide et une sortie d'air. L'interface comporte également un clapet réalisé sous la forme d'une bille métallique maintenue élastiquement, grâce à un ressort métallique, en appui contre un siège de clapet et qui, dans cette position, obture l'entrée de liquide et la sortie d'air, empêchant ainsi l'écoulement de liquide depuis le réservoir de liquide supérieur. Lorsque le poussoir est actionné vers le haut, il soulève verticalement la bille hors de son siège, permettant ainsi au liquide du réservoir de liquide de s'écouler dans le conduit de liquide, puis dans le flacon à remplir situé en-dessous, tandis que l'air remonte, en sens inverse du liquide, à travers le conduit de reprise d'air adjacent.

Bien que cette technologie soit satisfaisante, il existe un besoin d'avoir une interface de remplissage dont la conception est simplifiée.

### Exposé de l'invention

L'invention a ainsi pour objet une interface de remplissage en liquide d'un premier flacon destiné à être placé en-dessous de l'interface de remplissage à partir d'un deuxième flacon destiné à être placé au-dessus de l'interface de remplissage, caractérisée en ce que l'interface de remplissage comprend :
- un actionneur qui comprend un piston axial comportant un corps surmonté axialement d'une tête, la tête de piston comprenant une portion périphérique externe déformable élastiquement, le corps de piston comprenant deux circuits séparés disposés axialement :
   un premier circuit d'écoulement de liquide présentant une entrée de liquide adjacente à la tête de piston (notamment en partie haute de l'actionneur) et une sortie de liquide disposée à une extrémité de l'actionneur qui est opposée à la tête de piston suivant une disposition axiale (notamment en partie basse de l'actionneur), et
   un deuxième circuit de reprise d'air séparé du premier circuit et présentant une entrée d'air disposée, suivant une disposition axiale, entre l'entrée de liquide et la sortie de liquide et une sortie d'air adjacente à la tête de piston,
- un fût axial rigide dans lequel le piston axial est apte à coulisser axialement entre deux positions axiales :
   une première position dans laquelle dans laquelle la tête de piston coopère avec une surface interne du fût axial pour réaliser un contact étanche entre la portion périphérique externe déformable élastiquement de la tête de piston et la surface interne du fût axial, et
   une deuxième position dans laquelle dans laquelle la tête de piston est écartée de la surface interne du fût axial de manière à ménager entre la tête de piston et le fût axial un espace libre qui communique avec l'entrée de liquide et la sortie d'air.

L'interface de remplissage précitée permet de transférer de manière simple et efficace du liquide du deuxième flacon (source) au premier flacon à remplir avec le liquide contenu dans le deuxième flacon. La portion périphérique externe déformable élastiquement de la tête de piston en appui contre la surface interne du fût axial rigide permet de réaliser un appui cylindrique étanche entre ces deux éléments. La portion périphérique externe déformable élastiquement de la tête de piston est configurée pour s'appliquer contre la surface interne du fût axial rigide, et donc pour assurer une étanchéité efficace, lorsque la pression du liquide situé au-dessus de l'interface (liquide du deuxième flacon ou flacon source) est exercée sur ladite portion périphérique externe déformable élastiquement et plaque celle-ci contre la surface suivant un effort dirigé transversalement en éloignement de la tête de piston. Cette pression peut être la simple pression résultant du poids du liquide au-dessus ou bien résulter d'une montée en pression suite à une montée en température et à une dilatation du liquide, par exemple dans le cas d'un alcool (ex : parfum) se dilatant sous l'effet d'une augmentation de la température ambiante, voire par suite d'une mise en dépression à l'extérieur du flacon. En outre, les principales pièces constitutives de l'interface sont moins nombreuses que dans l'art antérieur précité et offrent donc un gain de simplicité. Par ailleurs, le nombre réduit de pièces réduit *de facto* le nombre de matériaux différents utilisés pour la fabrication. En particulier, l'interface ne comporte pas à la fois des pièces métalliques et des pièces plastiques. On notera que l'axe du piston et donc de l'actionneur est généralement vertical lorsque l'interface est disposée verticalement et que le système qui l'inclut (ainsi que les premier et deuxième flacons) est lui aussi vertical, par exemple en appui sur un support horizontal tel qu'une table. Toutefois, cet axe (et donc l'actionneur et donc l'interface) n'est pas nécessairement vertical dans la mesure où l'interface peut fonctionner même si l'axe est incliné angulairement par rapport à la verticale, tant que le liquide peut s'écouler à travers l'interface. A titre d'exemple, une inclinaison de 45°, voire de 30° par rapport à la verticale permet à l'interface de fonctionner et donc de remplir un flacon situé en dessous de l'interface à partie d'un flacon situé au-dessus.

Selon d'autres caractéristiques possibles :
- la tête de piston est une pièce rapportée sur le corps de piston ; cet agencement permet d'avoir une tête de piston fabriquée à part, éventuellement dans un matériau différent de celui du corps du piston, ce qui offre un plus large choix possible de matériaux, notamment pour la portion périphérique externe déformable élastiquement dont le matériau doit assurer une étanchéité efficace avec la surface interne cylindrique du fût axial, tandis que le matériau utilisé pour le corps de piston doit générer le moins de frottement possible avec la surface interne du fût ; cela permet ainsi de mieux séparer les fonctions des différentes parties ; cela permet également de prévoir un traitement particulier de la tête de piston sans que toute la conception de l'actionneur soit impactée;
- la tête de piston est surmontée axialement d'une nervure ; une telle nervure peut être utilisée pour assembler la tête de piston avec le corps du piston, facilitant ainsi l'opération de montage de la tête sur le corps ;
- la tête de piston et le corps de piston forment une seule et même pièce ; cet agencement permet de réduire le nombre de pièces et facilite ainsi l'assemblage des pièces constitutives de l'interface;
- la portion périphérique externe déformable élastiquement de la tête de piston prend la forme d'une lèvre périphérique qui s'étend axialement ; une telle lèvre présente globalement la forme d'une couronne annulaire qui s'étend axialement et est d'une épaisseur relativement mince par rapport à l'épaisseur du reste de la tête de piston afin de procurer à la lèvre la souplesse nécessaire pour s'appuyer contre la surface interne du fût axial et réaliser un appui cylindrique étanche et également pour pouvoir coulisser axialement contre cette surface ;
- un ou plusieurs passages sont aménagés entre la paroi axiale externe du corps de piston et le fût axial et sont positionnés axialement de telle manière que, dans la première position du piston axial, ce ou ces passages sont configurés pour mettre en communication l'espace externe au fût axial et l'espace interne au premier circuit d'écoulement de liquide et au deuxième circuit de reprise d'air (effet de reprise d'air); cet aménagement permet au liquide qui reste dans le conduit de liquide après fermeture de l'interface (piston dans la première position axiale), de s'écouler par gravité et de vider ainsi le conduit ; cet aménagement peut être réalisé sous la forme d'évidements externes pratiqués dans l'épaisseur de la paroi du corps de piston ;
- l'entrée de liquide a une section de passage supérieure à la section de passage de la sortie d'air, ce qui permet de favoriser le passage de liquide par l'entrée de liquide ;
- la sortie d'air est décalée axialement en éloignement de la tête de piston par rapport à la position axiale de l'entrée de liquide ; cet agencement est réalisé de manière à ce que, lorsque le piston axial passe de la première position à la deuxième position, l'espace libre qui est ménagé entre la tête de piston et le fût axial communique avec l'entrée de liquide avant de communiquer avec la sortie d'air ; cette caractéristique est également une aide à l'orientation de l'écoulement de liquide à travers l'entrée de liquide ;
- l'interface de remplissage comprend un ou des organes élastiques qui sont configurés pour exercer un effort de rappel sur l'actionneur afin de ramener le piston axial dans sa première position ; toutefois, une disposition alternative sans organe(s) élastique(s) peut être envisagée ;
- l'interface de remplissage comprend une première partie entourant le fût axial et une deuxième partie entourant le piston axial, le ou les organes élastiques étant disposés entre la première partie et la deuxième partie, ce qui permet d'exercer un effort élastique axial sur la partie mobile de l'assemblage, par exemple la deuxième partie entourant le piston axial ;
- l'interface de remplissage comprend une paroi axiale rigide ou des éléments de paroi axiaux rigides qui s'étendent de la première partie vers la deuxième partie, le ou les organes élastiques prenant la forme de lames axiales déformables élastiquement, disposées axialement en vis-à-vis de la paroi axiale ou des éléments de paroi axiaux et qui sont configurées pour se déformer suivant une direction radiale par suite, d'une part, du coulissement axial du piston axial de la première position à la deuxième position et, d'autre part, de la mise en appui du ou des lames axiales déformables élastiquement contre la paroi axiale rigide ou les éléments de paroi axiaux rigides ; cet agencement permet à l'interface d'assurer la fonction élastique de rappel tendant à ramener le piston axial dans sa première position de fermeture grâce à des moyens solidaires de l'interface, donc sans pièce additionnelle ;
- le ou les organes élastiques prennent la forme d'une pièce élastiquement déformable ; seule une ou plusieurs pièces assure(nt) à elle(s) seule(s) la fonction de rappel élastique ;
- la pièce élastiquement déformable forme un ressort à soufflet qui s'étend axialement de la première partie à la deuxième partie ;
- la pièce élastiquement déformable est séparée des première et deuxième parties et est donc additionnelle ;
- la pièce élastiquement déformable est solidaire de l'une des deux parties ; cet agencement permet de simplifier l'assemblage des pièces constitutives de l'interface ;
- l'interface de remplissage comprend une première partie entourant le fût axial et une deuxième partie entourant le piston axial, les deux parties étant liées de manière à pouvoir se déplacer axialement l'une par rapport à l'autre sous l'action d'un effort axial externe sur l'une ou l'autre des deux parties, l'interface de remplissage étant dépourvue d'organe(s) élastique(s) entre la première partie et la deuxième partie, la deuxième partie étant pourvue de moyens de fixation de l'interface de remplissage à un premier flacon destiné à être placé au-dessous de l'interface de remplissage ; on notera que les deux parties coopèrent entre elles via des organes mécaniques complémentaires qui sont disposés de manière étagée axialement afin de constituer deux niveaux ou positions axiales différentes, l'une permettant la fixation de l'interface de remplissage au premier flacon et l'autre permettant ensuite l'ouverture de l'interface, c'est-à-dire le passage du piston axial de sa première à sa deuxième position axiale ;
- l'interface de remplissage comporte des moyens de fixation de l'interface de remplissage à un deuxième flacon destiné à être placé au-dessus de l'interface de remplissage ;
- l'interface de remplissage comporte des moyens de liaison indirects entre le fût axial et l'actionneur ; de tels moyens assurent, par exemple, une liaison entre une première partie entourant le fût axial (ex : première bague) et une deuxième partie entourant le piston axial (ex : deuxième bague), sans qu'il y ait nécessairement d'organe(s) élastique(s) entre ces deux parties.

L'invention a également pour objet un système de recharge en liquide, comprenant :
- un premier flacon à remplir,
- un deuxième flacon contenant du liquide et qui est disposé au-dessus du premier flacon, le système comprenant une interface de remplissage telle que brièvement exposée ci-dessus et qui est disposée entre le premier flacon à remplir placé en-dessous et le deuxième flacon contenant du liquide placé au-dessus de l'interface de remplissage.

Le système comporte les mêmes caractéristiques et avantages que l'interface de remplissage précédemment décrite et ils ne seront donc pas rappelés ici. Brève description des dessins

D'autres caractéristiques et avantages apparaitront au cours de la description qui va suivre, donnée uniquement à titre d'exemple non limitatif et faite en référence aux dessins annexés, sur lesquels :
[Fig. 1A] La figure 1A est une vue générale schématique d'un système de remplissage en liquide en coupe axiale, en position fermée, selon un mode de réalisation ;
[Fig. 1B] La figure 1B est une vue générale schématique du système de remplissage en liquide de la figure 1A, en position ouverte de remplissage;
[Fig. 1C] La figure 1C est une vue générale schématique en perspective montrant l'intérieur de l'interface des figures 1A et 1B ;
[Fig. 1D] La figure 1D est une vue schématique agrandie d'une partie de l'interface des figures 1A et 1B montrant la tête de piston coopérant avec le fût cylindrique ;
[Fig. 1E] La figure 1E est une vue schématique montrant en perspective l'intérieur de la deuxième partie de l'interface des figures 1A et 1B ;
[Fig. 1F] La figure 1F est une autre vue schématique analogue à celle de la figure 1E;
[Fig. 1G] La figure 1G est une vue schématique analogue à celle de la figure 1D et montrant une variante de réalisation ;
[Fig. 2] La figure 2 est une vue générale schématique d'un système de remplissage en liquide selon un autre mode de réalisation de l'invention ;
[Fig. 3A] La figure 3A est une vue générale schématique d'un système de remplissage en liquide selon un autre mode de réalisation de l'invention ;
[Fig. 3B] La figure 3B est une vue en coupe axiale du ressort à soufflet de la figure 3A ;
[Fig. 4A] La figure 4A est une vue générale schématique d'un système de remplissage en liquide selon un autre mode de réalisation de l'invention ;
[Fig. 4B] La figure 4B est une vue en coupe axiale du ressort à soufflet de la figure 4A ;
[Fig. 5] La figure 5 est une vue générale schématique d'une variante de réalisation du système des figures 1A et 1B;
[Fig. 6A] La figure 6A est une vue générale schématique d'un système de remplissage en liquide selon un autre mode de réalisation de l'invention dans une position d'attente ;
[Fig. 6B] La figure 6B est une vue générale schématique du système de la figure 6A dans une position d'accrochage ;
[Fig. 6C] La figure 6C est une vue générale schématique du système de la figure 6A dans une position d'ouverture de l'interface.

### Description des modes de réalisation

L'invention qui est décrite ci-après en référence aux dessins annexés concerne notamment une interface de remplissage en liquide d'un flacon ou récipient à partir d'un autre flacon ou récipient (source ou recharge) et un système de remplissage incorporant une telle interface ainsi que les deux flacons ou récipients. Généralement, le flacon à remplir ou à recharger a déjà été utilisé pour distribuer du liquide tel qu'une fragrance (parfum) ou un autre liquide qui a été consommé et ce flacon doit donc être rempli à nouveau dans la mesure où il est vide ou presque vide.

Les figures 1A et 1B illustrent un exemple de réalisation possible d'un système de remplissage S selon un mode de réalisation de l'invention. Le système S comporte une interface de remplissage 10 disposée entre un flacon supérieur R1 formant une source de liquide et un flacon inférieur R2 à remplir. Sur la figure 1A, le flacon inférieur R2 n'est pas représenté par souci de simplification. Le flacon supérieur R1 partiellement représenté sur les figures est positionné à l'envers avec son ouverture orientée vers le bas. On notera que ce flacon peut être équipé d'un dispositif d'obturation de l'ouverture ou d'une pompe démontable qui, pour les besoins du remplissage, a été retirée. Par ailleurs, le flacon inférieur R2 représenté partiellement à la figure 1B comporte, généralement, une pompe de distribution de liquide qui, ici, a été retirée pour permettre le remplissage de ce flacon avec l'interface de remplissage 10.

L'interface de remplissage 10 comporte, dans ce mode de réalisation, principalement deux parties mobiles l'une par rapport à l'autre suivant une direction axiale ou longitudinale correspondant ici à la direction verticale Z suivant laquelle le système est disposé, notamment sur un support plan non représenté sur les figures.

L'interface 10 comporte une première partie formant globalement une double bague annulaire 12 qui comporte une première bague annulaire interne 14 et une deuxième bague annulaire externe 16 disposée de manière concentrique par rapport à la première bague et qui forme ici l'habillage externe de l'interface de remplissage que l'utilisateur peut saisir manuellement. La première bague interne 14 s'étend axialement (verticalement) à partir d'une périphérie externe d'une plaque transversale 18 (horizontale) formant embase. La plaque transversale 18 est configurée pour intégrer, dans sa partie centrale, une pièce axiale qui la traverse et qui forme un fût axial creux rigide 20 (par exemple de forme cylindrique comme représenté sur les figures) s'étendant axialement de part et d'autre de cette plaque. Une partie supérieure de ce fût s'étend au-dessus de la plaque, tandis qu'une partie inférieure s'étend en-dessous de cette plaque. Une paroi axiale rigide 22 ou des éléments de paroi axiaux rigides s'étendent axialement à partir de la face inférieure de cette plaque 18 vers le bas, en direction opposée de l'extension axiale de la bague interne 14. Cette paroi axiale 22 est positionnée dans une position transversale disposée entre le fût cylindrique 20 qu'elle entoure et la bague interne 14. Une pièce d'étanchéité, par exemple annulaire, telle qu'un joint annulaire 24 est positionnée entre la face supérieure de la plaque 18 et le bord du col du flacon R1.

La première bague annulaire interne 14 comporte des moyens de fixation au col du flacon R1. Dans cet exemple, le col est pourvu sur sa surface externe d'un premier filetage F1 et la première bague 14 comporte sur une surface interne un deuxième filetage F2 permettant de visser la première bague sur le col du flacon R1. D'autres moyens de fixation alternatifs sont envisageables.

On notera que le fût cylindrique axial 20 fait partie intégrante de la plaque 18 formant embase et notamment de la bague annulaire interne 14.

L'interface 10 comporte également une deuxième partie 30 mobile axialement relativement à la première partie 12 et qui forme principalement un actionneur permettant d'ouvrir ou de fermer l'interface de remplissage 10 selon la position axiale de cet actionneur.

Plus particulièrement, la deuxième partie 30 comprend une bague annulaire externe 32 qui s'étend axialement entre la première bague annulaire interne 14 et la deuxième bague annulaire externe 16 et qui comporte sur sa surface périphérique externe des organes d'encliquetage e1, e2 permettant de coopérer avec un ou plusieurs organes formant butées axiales b1, b2 disposés sur la surface périphérique interne de la deuxième bague externe 16. Les organes formant butées b1, b2 sont disposés, par exemple, de manière diamétralement opposée (voir notamment la vue en perspective de la figure 2) et les organes d'encliquetage sont, par exemple, disposés à plusieurs cotes ou positions axiales afin de faire varier la position axiale de la deuxième partie 30 par rapport à la première partie 12. Les organes d'encliquetage e1, e2 sont par exemple réalisés chacun sous la forme d'une collerette périphérique. Les moyens mécaniques précédemment décrits permettent de lier temporairement les deux parties 12 et 30 de l'interface de remplissage entre elles. D'autres moyens alternatifs non représentés sont bien entendu envisageables.

La deuxième partie 30 comprend également, de manière générale, un piston axial 34 comprenant un corps de piston 36 qui est surmonté axialement d'une tête de piston 38. Le corps de piston 36 est inséré axialement à l'intérieur du fût cylindrique rigide 20 et peut y coulisser axialement sous l'effet d'une action extérieure, comme on le verra par la suite, afin d'adopter l'une ou l'autre des positions représentées sur les figures 1A et 1B.

Le piston axial 34 est monté de manière centrale dans une paroi 40 de la deuxième partie 30 qui s'étend autour du piston axial, de manière transversale jusqu'à relier la bague externe 32. La paroi 40 présente ici dans une zone périphérique proche de la bague 32 un décroché descendant 42 formant une gorge annulaire. Cet agencement permet de s'adapter à des flacons plats et à des flacons dont le diamètre du col est supérieur au diamètre de la bague externe 16. Toutefois, cet agencement peut être omis et la paroi transversale 40 peut ainsi s'étendre transversalement (horizontalement) jusqu'à la bague externe 32, comme les parois 40' et 40" des modes des figures 3A et 4A. On notera à cet égard qu'une telle paroi transversale étendue transversalement (horizontalement) jusqu'à la bague externe 32 peut être utilisée dans tous les modes et variantes décrits dans ce document.

Dans ce mode de réalisation, plusieurs organes élastiques axiaux 44 s'étendent axialement à partir de la face supérieure de la paroi transversale 40, en étant répartis autour du piston axial 36 et sensiblement dans l'alignement des éléments de la paroi axiale rigide ou des éléments de paroi axiaux rigides 22 solidaires de la plaque supérieure 18. Dans cet exemple de réalisation, les organes élastiques axiaux 44 forment par exemple des portions de cylindre.

Plus particulièrement, comme représenté sur la figure 1A, le corps 36 du piston axial comprend un double conduit séparé en deux conduits parallèles 46,48, séparés l'un de l'autre par une paroi axiale centrale 50. Le double conduit comporte une paroi externe sensiblement cylindrique 52 qui définit l'enveloppe externe du corps de piston 36. La paroi axiale centrale 50 s'étend axialement au-delà des deux conduits axiaux (à une cote supérieure à celle des deux conduits) et se termine par une extrémité terminale axiale 50a qui est coiffée de la tête de piston 38. Dans ce mode de réalisation, la tête de piston 38 est une pièce rapportée qui est montée directement sur l'extrémité terminale axiale 50a du corps de piston par exemple par emboîtement.

Le premier conduit 46 comprend, à une extrémité supérieure, qui est adjacente à la tête de piston 38 une ouverture O1 formant une entrée de liquide et, à une extrémité inférieure opposée à la tête de piston 38, une ouverture O2 formant une sortie de liquide qui est située à une cote inférieure à la cote à laquelle se trouve la tête de piston.

Le deuxième conduit 48 comprend, à une extrémité inférieure qui est opposée à la tête de piston 38, une ouverture O3 formant une entrée d'air et, à une extrémité supérieure opposée, disposée de manière adjacente à la tête de piston 38, une ouverture O4 formant une sortie d'air. L'ouverture O3 formant l'entrée d'air est disposée à une cote située entre la cote de l'entrée de liquide O1 et la cote de la sortie de liquide O2.

Les deux conduits adjacents 46 et 48, séparés physiquement l'un de l'autre, forment entre les deux flacons, respectivement un premier circuit d'écoulement de liquide axial et un deuxième circuit de reprise d'air axial séparé du premier circuit, l'écoulement de liquide s'effectuant du haut vers le bas tandis que la reprise d'air s'effectue du bas vers le haut.

Comme représenté sur les figures, la tête de piston 38 comprend une portion périphérique externe déformable élastiquement 38a qui est configurée pour venir en contact avec la surface interne du fût cylindrique 20 dans la position fermée de la figure 1A.

Plus particulièrement, cette portion 38a prend la forme d'une lèvre périphérique souple qui s'étend axialement vers le haut (en éloignement du corps de piston).

La tête de piston 38 a la forme générale d'une coiffe ou chapeau et comprend un corps creux 38b de forme sensiblement cylindrique qui est ouvert à une extrémité inférieure pour venir y engager l'extrémité terminale axiale 50a du corps de piston 36 et qui est fermé à une extrémité opposée supérieure par une paroi formant un fond 38b1 (figure 1C et 1D). Le corps creux 38b présente sur sa face sensiblement cylindrique interne une gorge 38b2 ou un ou plusieurs évidements pour recevoir respectivement un bourrelet annulaire 50a1 ou plusieurs éléments saillants aménagés sur une surface extérieure de l'extrémité terminale axiale 50a. Cet agencement permet de maintenir fermement en position axiale la tête de piston 38 sur l'extrémité terminale du corps de piston. D'autres agencements alternatifs sont bien entendu envisageables.

Comme représenté sur les figures 1A à 1D, le corps creux 38b présente à son extrémité inférieure une collerette 38b3 qui s'étend transversalement et la lèvre périphérique souple 38a s'étend axialement en remontant en direction du fond 38b1à partir d'une périphérie externe de la collerette. La portion formant lèvre 38a présente une épaisseur réduite par rapport à celle de la collerette 38b3.

On notera par ailleurs que dans ce mode de réalisation la tête de piston 38 est surmontée, à son extrémité supérieure, d'une nervure ou languette 38b4 s'étendant axialement en éloignement de la paroi de fond 38b et qui facilite la préhension de la tête de piston pour son montage sur l'extrémité terminale 50a du corps de piston.

Comme représenté sur les figures 1A-B et 1E, un ou plusieurs passages de mise à l'air libre sont prévus entre le double conduit cylindrique 52 (paroi externe du corps de piston) et le fût cylindrique axial 20 afin de pouvoir vider les conduits en fin d'utilisation de l'interface (après remplissage du flacon inférieur à recharger). Cette mise à l'air libre est donc conditionnée à la position axiale du piston axial 34.

Plus particulièrement, dans cet exemple de réalisation plusieurs passages sont aménagés entre la paroi axiale externe 52 du corps de piston et le fût cylindrique 20. Ces passages sont positionnés axialement de telle manière que, dans la première position du piston axial 34 représentée aux figures 1A et 1E, ils sont configurés pour mettre en communication l'espace externe au fût cylindrique 20 et l'espace interne au premier circuit d'écoulement de liquide 46 et au deuxième circuit de reprise d'air 48. Dans la forme de réalisation représentée sur les figures, la paroi axiale externe 52 présente deux évidements ou saignées 52a et 52b diamétralement opposés (sur la figure 1E l'évidement 52a est visible) sont pratiqués dans l'épaisseur de la paroi 52 et créent ainsi une ouverture et un passage associé entre l'extérieur et l'intérieur du fût cylindrique 20 lorsque le piston axial est dans sa position la plus basse (figures 1A et 1D) et que la partie basse des évidements sort du fût cylindrique 20.

La position de l'interface de remplissage illustrée aux figures 1A et 1D correspond à une position fermée du mécanisme (le piston axial 34 est dans une première position) dans laquelle le liquide présent dans le flacon supérieur R1 ne peut pas s'écouler à travers l'interface de remplissage. Plus particulièrement, dans cette position la tête de clapet 38 coopère, grâce à sa lèvre périphérique externe déformable élastiquement 38a, avec la surface interne périphérique du fût cylindrique 20 en réalisant un ajustement cylindrique étanche entre les deux éléments contact. La souplesse de la lèvre élastique (due à sa finesse) lui permet de se déformer sous l'effet de la pression du liquide situé dans le flacon supérieur et d'être repoussée par cette pression contre la surface interne cylindrique du fût en la plaquant ainsi contre cette dernière, ce qui assure l'étanchéité souhaitée. Cette position bloque le passage de liquide du flacon source R1 au flacon à recharger R2 de la figure 1B, à travers l'interface de remplissage, et bloque également l'entrée d'air dans le flacon source.

On notera que la géométrie de la portion périphérique externe déformable élastiquement en forme de fines lèvres permet d'obtenir une déformation qui génère une interférence mécanique entre le diamètre externe de cette lèvre et le diamètre interne du fût cylindrique 20. Cette interférence entre les deux pièces permet d'obtenir l'étanchéité souhaitée. Cette interférence est d'ailleurs accentuée sous l'effet de la pression de liquide qui repousse la lèvre contre la surface interne cylindrique du fût. Le diamètre externe de la lèvre est plus grand que le diamètre interne du fût cylindrique pour obtenir cette interférence et, par exemple, le diamètre externe de la lèvre est par exemple plus grand que le diamètre interne du fût cylindrique de 0,1 à 0,2mm.

Par ailleurs, la souplesse obtenue grâce à la finesse de la lèvre, relativement à la partie restante de la tête de piston, permet également de réduire le frottement entre les deux pièces lors du coulissement axial du piston axial 34. Ce frottement est de préférence le plus faible possible pour obtenir un bon fonctionnement du mécanisme. En effet, les organes élastiques qui sont configurés pour exercer un effort de rappel sur l'actionneur afin de ramener le piston dans sa première position (position des figures 1A et 1D) ne produisent pas le même effort de rappel qu'un ressort conventionnel en acier et il est donc souhaitable de ne pas rajouter d'effort à compenser comme par exemple en ayant un frottement mécanique élevé entre les deux pièces ci-dessus.

La position de l'interface de remplissage illustrée à la figure 1B correspond à une position ouverte du mécanisme (le piston axial 34 est dans une deuxième position) dans laquelle le liquide présent dans le flacon supérieur R1 peut s'écouler par gravité à travers l'interface de remplissage 10.

Plus particulièrement, cette position est obtenue par mise en appui de la deuxième partie 30 de l'interface, notamment de sa paroi transversale 40, sur le bord supérieur du flacon à remplir R2, ce qui a pour effet de déformer élastiquement les lames axiales 44 dans une direction radialement interne, en direction du fût cylindrique 20, lorsque ces larmes sont poussées axialement contre la paroi axiale rigide ou les éléments de paroi axiaux rigides 22 en regard. On notera que pour faciliter la déformation des lames 44, l'extrémité libre de la paroi axiale rigide 22 ou des éléments de paroi axiaux rigides 22 est chanfreinée vers l'intérieur (en direction du fût axial 20). D'autres configurations sont bien entendu envisageables pour favoriser la déformation élastique des lames 44 ou, plus généralement, des organes élastiques. Dans la position de la figure 1B, une mise en butée axiale est obtenue entre les deux parties 12 et 30 de l'interface lorsque les extrémités libres de la paroi axiale rigide 22 ou des éléments de paroi axiaux rigides 22 entrent en contact avec la face supérieure de la paroi transversale 40.

La déformation élastique des lames permet à l'actionneur et, plus particulièrement, au piston axial 34 de se soulever axialement et donc de coulisser axialement à l'intérieur du fût cylindrique 20. Ainsi, la tête de piston 38 qui, dans la position de la figure 1A, était à l'intérieur du fût cylindrique 20 (en appui contre la surface interne de ce dernier par l'intermédiaire de sa portion périphérique externe déformable élastiquement 38a), est maintenant sortie de l'espace interne délimité par le fût cylindrique 20 et notamment est écartée axialement de ce dernier afin de créer un espace libre axial entre la tête de piston et l'extrémité supérieure du fût cylindrique.

Comme représenté sur la figure 1B, cet écartement axial (soulèvement axial) a pour effet de positionner l'entrée de liquide O1 et la sortie d'air O4 au-dessus du fût cylindrique et en communication avec l'intérieur du flacon R1, notamment avec le liquide contenu dans ce dernier. Ainsi, le liquide peut s'écouler à travers l'entrée de liquide O1 et le conduit vertical 46 pour en sortir sous la forme de gouttes au niveau de la sortie de liquide O2, et ainsi remplir le flacon R2. Parallèlement, l'air présent dans le flacon R2 entre dans le conduit vertical 48 par l'entrée d'air O3 et remonte ce conduit pour en sortir par la sortie d'air O4 les débouchés à l'intérieur du flacon R1.

Il convient de noter que, pour favoriser l'écoulement de liquide et, notamment pour orienter l'écoulement et s'assurer qu'au démarrage du transfert de liquide, le liquide emprunte bien le conduit de liquide et non celui d'air, l'entrée de liquide O1 peut avoir une section de passage supérieure à la section de passage de la sortie d'air O4. C'est ce qui est illustré sur les figures 1A-B, 1D et sur la figure 1F.

Par ailleurs, selon une variante représentée sur la figure 1G, l'interface de remplissage peut être configurée de manière à favoriser davantage l'orientation de l'écoulement de liquide, en décalant axialement la sortie d'air O4'par rapport à l'entrée de liquide O1, en éloignement de la tête de piston 38'. Cette configuration permet à l'écoulement de liquide d'emprunter de manière privilégiée l'entrée de liquide O1 lorsque le piston axial se soulève et sort du fût cylindrique 20 dans la mesure où la section de passage de l'entrée liquide O1 est ouverte avant la section de passage de la sortie d'air O4'. Cette disposition peut par exemple prendre la forme illustrée à la figure 1G où la tête de piston 38' comporte un élément saillant axial 38c' qui s'étend en sens opposé à la lèvre 38a' (comme un bord tombé) de manière à réduire axialement la hauteur (dimension axiale) de la sortie d'air O4', tandis que la hauteur de l'entrée de liquide O1 reste la même.

Lorsque la mise en appui de la deuxième partie 30 de l'interface 10, notamment de sa paroi transversale 40, sur le bord supérieur du flacon à remplir R2, cesse (par exemple, l'utilisateur n'appuie plus sur le flacon R1), l'ensemble formé par le flacon R1 et l'interface de remplissage 10 remonte axialement et les deux parties 12 et 30 de l'interface s'écartent axialement l'une de l'autre sous l'action élastique des lames élastiques déformables 44 qui reprennent leur position initiale de la figure 1A.

Dans le mode de réalisation et les variantes décrits ci-dessus la tête de clapet 38 constitue une pièce rapportée sur le corps de piston 36. Cette particularité permet de réaliser la tête de clapet dans un matériau plastique plus souple que le matériau plastique qui peut être utilisé pour réaliser l'actionneur et notamment le piston axial. Ceci permet d'avoir des matériaux adaptés aux différentes fonctions. À titre d'exemple, la tête de piston peut être réalisée en polyéthylène, tandis que l'actionneur, plus rigide, peut être réalisé en polypropylène.

La figure 2 représente un autre mode de réalisation d'un système S" de remplissage en liquide d'un flacon inférieur R2 à partir d'un flacon supérieur retourné R1 contenant du liquide, en utilisant une autre interface de remplissage 10".

L'interface de remplissage 10" diffère de l'interface de remplissage des figures précédentes par la tête de piston 38" qui, ici, forme avec le corps de piston 36" du piston axial 34" une seule et même pièce, ce qui permet de réduire le nombre de composants de l'interface. Les éléments inchangés par rapport aux figures précédentes conservent les mêmes références et ne seront pas décrits à nouveau.

Comme représenté sur la figure 2, le piston axial 34" est surmonté axialement de la tête de piston 38" qui s'étend transversalement à partir de l'extrémité supérieure 50a" de la paroi centrale 50" sous la forme d'un plateau transversal 38b". Ce plateau 38b" est pourvu, à sa périphérie externe, d'un bord périphérique relevé qui forme une portion périphérique externe déformable élastiquement 38a" prenant, par exemple, la forme d'une lèvre périphérique souple. Les caractéristiques et avantages décrits ci-dessus à propos de la portion déformable élastiquement 38a s'appliquent ici et ne seront pas répétés.

Dans cette forme de réalisation, le matériau constitutif de l'actionneur (notamment du piston axial) et de la tête de clapet est le même puisqu'il s'agit de la même pièce. Le choix d'une matière assurant des deux fonctions de souplesse pour la lèvre déformable élastiquement 38a" et de rigidité vis-à-vis de la fonction de rappel élastique de l'actionneur s'avère plus réduit que pour le mode de réalisation et les variantes décrits précédemment. Toutefois, un matériau tel qu'un polypropylène est envisageable pour assurer ces deux fonctions.

Les figures 3A et 3B représentent un autre mode de réalisation d'un système de remplissage en liquide d'un flacon inférieur R2 à partir d'un flacon supérieur retourné R1 contenant du liquide en utilisant une autre interface de remplissage I.

L'interface de remplissage I diffère des précédentes interfaces de remplissage par la structure de la pièce assurant la fonction de rappel élastique entre les deux parties 12' et 30' mobiles l'une par rapport à l'autre de cette interface. Les éléments inchangés par rapport aux figures précédentes conservent les mêmes références et ne seront pas décrits à nouveau.

Dans ce mode de réalisation, la première partie 12' supérieure et la deuxième partie 30' inférieures sont modifiées sur leurs faces en regard afin d'accueillir, dans l'espace interne délimité par ces faces, une pièce élastiquement déformable qui, ici, prend la forme d'un ressort à soufflet 60 représenté de manière isolée sur la figure 3B. Ce ressort à soufflet 60 constitue ici une pièce rapportée qui est interposée entre les deux faces en regard des deux parties 12' et 30' précitées, notamment de leurs deux parois transversales respectives 18' et 40'. On notera que ces parois sont modifiées par rapport à celles des figures 1A et 1B notamment par suppression respectivement des éléments d'appui rigides axiaux 22 et du décroché axial 42. La modification de la paroi transversale 40' en une surface inférieure plane qui rejoint la bague annulaire externe 32' de la deuxième partie formant par exemple une sorte de pot cylindrique ouvert vers le haut. Avec cet agencement, la paroi 40' est positionnée axialement (lorsque l'interface I est en position fermée comme sur la figure 3A) à la même cote que celle du bord inférieur de la bague annulaire externe 16 de la première partie. Cet agencement sans élément saillant axialement au-delà de la bague annulaire externe 16 (contrairement à la gorge 42 de la figure 1A) permet de ne pas déclencher de manière intempestive l'actionneur de l'interface et donc l'ouverture de celle-ci. En outre, la surface plane inférieure de la paroi 40' est plus étendue, permettant ainsi d'offrir plus de possibilités de marquage.

Le ressort à soufflet 60 comporte un corps axial en forme d'accordéon 60a et deux extrémités axiales opposées 60b et 60c qui sont destinées à venir en appui contre les faces internes en regard des deux parois transversales 18' et 40' des deux parties. Les extrémités axiales opposées 60b et 60c prennent par exemple la forme de collerettes annulaires planes permettant de s'appuyer contre les faces internes des parois. L'utilisation d'un tel ressort qui s'étend axialement entre les deux parties de l'interface de remplissage I permet de simplifier la conception de cette interface.

La fonction de rappel élastique assurée par le ressort 60 procure moins de frottement que celle assurée par les organes élastiques 44 des modes et variantes précédents, voire aucun frottement, ce qui permet d'améiorer l'efficacité de l'interface.

Selon une variante de réalisation illustrée sur les figures 4A et 4B, le ressort à soufflet 60" fait partie intégrante de la deuxième partie de l'interface de remplissage l' qui joue le rôle de l'actionneur. Les deux parties 12" et 30" de l'interface ont été modifiées par rapport à la figure 3A pour accueillir cette nouvelle configuration de ressort à soufflet. En particulier, le ressort à soufflet 60" est solidaire de la paroi transversale 40" de la deuxième partie inférieure 30" et le corps 60a" du ressort s'étend axialement à partir de cette paroi, en éloignement de celle-ci. L'extrémité inférieure libre 60c de la figure 3A est supprimée puisque l'extrémité inférieure 60c" est maintenant intégrée dans la paroi 40". D'une certaine manière, la paroi 40" joue le rôle de l'extrémité inférieure élargie du ressort. La deuxième partie 30" est simplifiée puisqu'elle ne comporte plus la bague annulaire 3, par l'intermédiaire d'un bord périphérique externe 40a" sur un rebord périphérique annulaire interne 16a" de la bague externe 16". La première partie 12" est également modifiée par extension transversale de la paroi transversale 18 de la figure 1A jusqu'à rejoindre la bague externe 16 : ainsi, la paroi transversale 18" de la figure 4A est solidaire transversalement de la bague externe 16' et l'ensemble forme en quelque sorte une structure en forme de H. Les autres éléments des modes et variantes précédemment décrits restent sensiblement les mêmes et ne seront pas à nouveau décrits.

Cette configuration permet de simplifier le montage puisque le ressort à soufflet 60" est désormais solidaire de l'une des deux parties de l'interface de remplissage et ne forme donc plus une pièce additionnelle.

Selon une variante de réalisation représentée à la figure 5, le double conduit du piston axial 34 des figures 1A et 1B peut être partiellement rapporté sur la deuxième partie de l'interface de remplissage.

Plus particulièrement, l'interface de remplissage de la figure 5 diffère de celle des figures 1A et 1B par la séparation du double conduit en deux tronçons axiaux :
- le premier tronçon formé par les tronçons de conduits parallèles 46.1 et 48.1 et qui est solidaire de la paroi transversale 40.1 (modifiée par rapport à la paroi 40 des figures 1A et 1B),
- le deuxième tronçon formé par les tronçons de conduits parallèles 46.2 et 48.2 qui est disposé dans l'alignement axial du premier tronçon, avec les tronçons de conduits parallèles 46.2 et 48.2 en correspondance géométrique avec les tronçons de conduits parallèles 46.1 et 48.1.

La paroi 40.1 est creusée dans sa partie centrale 40.2 (par rapport à la paroi 40 de la figure 1A) de manière à créer un renfoncement axial dans lequel le deuxième tronçon formé par les tronçons de conduits parallèles 46.2 et 48.2 est engagé axialement (par exemple en force). Ce tronçon est par exemple fixé de manière amovible en vue d'un possible démontage. La partie centrale 40.2 est surmontée des tronçons de conduits parallèles 46.1 et 48.1 qui forment avec elle une seule et même pièce. La paroi centrale 50 des figures 1A et 1B est également séparée en deux tronçons de paroi 50.1 et 50.2. Avant la mise en place du deuxième tronçon séparé (46.2 et 48.2), la surface inférieure de la paroi 40.1 est dégagée, notamment dasn sa partie centrale 40.2, ce qui permet par exemple de réaliser plus librement des opérations de marquage spécifiques sur cette surface.

Le reste des éléments décrits précédemment en relation avec les modes et variantes précédents est inchangé.

Les figures 6A à 6C illustrent un autre mode de réalisation dans lequel l'interface de remplissage I" n'exerce pas de fonction de rappel élastique de l'une des deux parties P1 et P2 de l'interface par rapport à l'autre. L'interface est en effet dépourvue d'organe(s) élastique(s) entre la première partie et la deuxième partie.

Comme dans les modes et variantes précédents, une première partie P1 entoure le fût cylindrique 20 et une deuxième partie P2 entoure le piston axial 34. Les deux parties P1 et P2 sont liées entre elles de manière à pouvoir se déplacer axialement l'une par rapport à l'autre sous l'action d'un effort axial externe sur l'une ou l'autre des deux parties. Comme représenté sur la figure 6A, les deux parties sont liées entre elles comme sur la figure 1A : la deuxième partie P2 est emboitée axialement entre les deux bagues 16 et 14 de la première partie P1 et est retenue axialement en position (position de la tête de piston 38 en contact avec la surface interne du fût axial 20, c'est-à-dire piston axial dans la première position fermée) par l'intermédiaire des organes d'encliquetage e2 de la surface périphérique externe de la bague 32 qui coopèrent avec un ou plusieurs organes formant butées axiales b1, b2 disposés sur la surface périphérique interne de la deuxième bague externe 16. Dans la position de la figure 6A (et de la figure 1A), les organes b1, b2 forment des crans de retenue axiale de la deuxième partie P2 par rapport à la première partie P1.

Par ailleurs, la surface périphérique interne de la deuxième bague externe 16 comporte, à son extrémité libre inférieure, un élément saillant radialement interne, tel qu'un jonc annulaire j, contre lequel bute axialement l'organe e1 de la deuxième partie P2. La deuxième partie P2 comprend la paroi transversale 40‴ analogue à la paroi 40 de la figure 1A, à l'exception des lames 44 sur sa face supérieure. Cette paroi comporte, sur sa face inférieure tournée vers le flacon à remplir R2, des organes de fixation ou d'accrochage 70 pour la fixation de l'interface de remplissage à ce flacon. Dans le présent mode les organes de fixation ou d'accrochage 70 sont des pattes élastiques munies de rebords internes et qui sont configurées pour s'accrocher autour du col du flacon R2. Sur la figure 6A, les pattes 70 sont libres et au-dessus du col du flacon. Le double conduit 46, 48 est introduit par l'ouverture du col du flacon R2 à l'intérieur de celui-ci.

L'utilisateur abaisse ensuite l'ensemble interface I"- flacon R1 (ou soulève le flacon R2) pour venir accrocher par encliquetage les pattes 70 sur un élément saillant périphérique externe (ex : bossage ou nervure) du col, comme illustré sur la figure 6B. Dans cette position, la deuxième partie P2 reste dans la même position par rapport à la première partie P1 car l'effort d'encliquetage des pattes 70 sur le col est inférieur à l'effort d'insertion axial nécessaire pour que les organes d'encliquetage e1 du premier niveau (les organes e2 étant ceux du deuxième niveau) de la surface périphérique externe de la bague 32 franchissent le jonc j formant butée axiale. Dans cette position, la fixation de l'interface au flacon R2 a été réalisé mais l'actionneur n'a pas ouvert l'interface de remplissage.

L'utilisateur poursuit son mouvement de descente de l'ensemble interface I"-flacon R1 (ou de soulèvement du flacon R2) pour permettre aux organes d'encliquetage e1 de franchir le jonc j et de parvenir en butée axiale contre le dessous des organes b1, b2. Dans cette position, la tête de piston 38 est écartée du fût comme sur la figure 1B pour permettre l'écoulement de liquide et la remontée d'air. On notera que la distance entre les deux organes j et b1, b2 détermine la course axiale du piston axial 34.

L'interface est donc configurée pour qu'il y ait deux niveaux ou crans d'encliquetage, l'un (premier) pour fixer l'interface au flacon R2 sans ouvrir l'interface et l'autre (deuxième) pour ouvrir l'interface, c'est-à-dire pour permettre le remplissage du flacon.

Dans la position ouverte de la figure 6C, pour refermer l'interface, l'utilisateur soulève l'ensemble flacon R1 - interface pour faire franchir au cran e1 la butée axiale formée par le jonc j et atteindre la position de la figure 6B. Dans ce sens, la face supérieure du jonc est profilée (à la façon d'une rampe) pour faciliter le passage de ce jonc par l'organe d'encliquetage e1 et le déplacement axial vers le haut de la première partie P1 relativement à la deuxième partie P2. Dans cette position les organes e2 sont en butée axiale contre les organes b1, b2 et les deux parties ne peuvent s'écarter davantage l'une de l'autre.

Ensuite, l'utilisateur poursuit son mouvement de soulèvement de l'ensemble flacon R1 - interface, ce qui a pour effet de désengager les pattes 70 du col du flacon R2 et de revenir ainsi à la position non fixée (attente) de la figure 6A.

On notera que d'autres agencements alternatifs permettent de lier ensemble les deux parties et d'assurer un coulissement axial relatif entre elles en deux étapes pour, d'une part, fixer l'interface au flacon R2 avec l'interface en position fermée et, d'autre part, ouvrir l'interface et inversement.

De manière générale, la conception de la tête de piston de l'actionneur sous la forme d'une pièce rapportée sur le corps de piston ou bien de la tête de piston de l'actionneur solidaire du corps de piston s'applique à tous les modes et variantes précédemment décrits.

## Revendications

1. Interface de remplissage (10 ; 10" ; I ; I' ; I") en liquide d'un premier flacon (R2) destiné à être placé en-dessous de l'interface de remplissage à partir d'un deuxième flacon (R1) destiné à être placé au-dessus de l'interface de remplissage, **caractérisée en ce que** l'interface de remplissage comprend :
- un actionneur qui comprend un piston axial (34) comportant un corps (36) surmonté axialement d'une tête (38), la tête de piston comprenant une portion périphérique externe déformable élastiquement (38a), le corps de piston (36) comprenant deux circuits séparés disposés axialement :
un premier circuit d'écoulement de liquide (46) présentant une entrée de liquide (O1) adjacente à la tête de piston et une sortie de liquide (O2) disposée à une extrémité de l'actionneur qui est opposée à la tête de piston (38) suivant une disposition axiale, et
un deuxième circuit de reprise d'air (48) séparé du premier circuit et présentant une entrée d'air (O3) disposée, suivant une disposition axiale, entre l'entrée de liquide (O1) et la sortie de liquide (O2) et une sortie d'air (O4) adjacente à la tête de piston,
- un fût axial rigide (20) dans lequel le piston axial (34) est apte à coulisser axialement entre deux positions axiales :
une première position dans laquelle dans laquelle la tête de piston (38) coopère avec une surface interne du fût axial (20) pour réaliser un contact étanche entre la portion périphérique externe déformable élastiquement (38a) de la tête de piston et la surface interne du fût axial, et
une deuxième position dans laquelle dans laquelle la tête de piston (38) est écartée de la surface interne du fût axial (20) de manière à ménager entre la tête de piston et le fût axial un espace libre qui communique avec l'entrée de liquide (O1) et la sortie d'air (O4).

2. Interface de remplissage selon la revendication 1, **caractérisée en ce que** la tête de piston (38) est une pièce rapportée sur le corps de piston (36).

3. Interface de remplissage selon la revendication précédente, **caractérisée en ce que** la tête de piston (38) est surmontée axialement d'une nervure (38b4).

4. Interface de remplissage selon la revendication 1, **caractérisée en ce que** la tête de piston (38") et le corps de piston (36") forment une seule et même pièce.

5. Interface de remplissage selon l'une des revendications précédentes, **caractérisée en ce que** la portion périphérique externe déformable élastiquement de la tête de piston prend la forme d'une lèvre périphérique (38a ; 38a') qui s'étend axialement.

6. Interface de remplissage selon l'une des revendications précédentes, **caractérisée en ce qu'**un ou plusieurs passages (52a, 52b) sont aménagés entre la paroi axiale externe du corps de piston (36) et le fût axial (20) et sont positionnés axialement de telle manière que, dans la première position du piston axial, ce ou ces passages sont configurés pour mettre en communication l'espace externe au fût axial et l'espace interne au premier circuit d'écoulement de liquide et au deuxième circuit de reprise d'air.

7. Interface de remplissage selon l'une des revendications précédentes, **caractérisée en ce que** l'entrée de liquide (O1) a une section de passage supérieure à la section de passage de la sortie d'air (O4).

8. Interface de remplissage selon l'une des revendications précédentes, **caractérisée en ce que** la sortie d'air (O4) est décalée axialement en éloignement de la tête de piston (38) par rapport à l'entrée de liquide (O1).

9. Interface de remplissage selon l'une des revendications précédentes, **caractérisée en ce qu'**elle comprend un ou des organes élastiques (44 ; 60 ; 60") qui sont configurés pour exercer un effort de rappel sur l'actionneur afin de ramener le piston axial (34) dans sa première position.

10. Interface de remplissage selon la revendication précédente, **caractérisée en ce qu'**elle comprend une première partie (12) entourant le fût axial (20) et une deuxième partie (30) entourant le piston axial (34), le ou les organes élastiques (44 ; 60 ; 60") étant disposés entre la première partie et la deuxième partie.

11. Interface de remplissage selon la revendication précédente, **caractérisée en ce qu'**elle comprend une paroi axiale ou des éléments de paroi axiaux rigides (22) qui s'étendent de la première partie (12) vers la deuxième partie (30), le ou les organes élastiques prenant la forme de lames axiales déformables élastiquement (44), disposées axialement en vis-à-vis de la paroi axiale ou des éléments de paroi axiaux (22) et qui sont configurées pour se déformer suivant une direction radiale par suite du coulissement axial du piston axial de la première position à la deuxième position et de la mise en appui du ou des lames axiales déformables élastiquement (44) contre la paroi axiale ou les éléments de paroi axiaux rigides.

12. Interface de remplissage selon la revendication 9 ou 10, **caractérisée en ce que** le ou les organes élastiques prennent la forme d'une pièce élastiquement déformable (60 ; 60").

13. Interface de remplissage selon les revendications 10 et 12, **caractérisée en ce que** la pièce élastiquement déformable forme un ressort à soufflet (60 ; 60") qui s'étend axialement de la première partie à la deuxième partie.

14. Interface de remplissage selon la revendication 10 et la revendication 12 ou 13, **caractérisée en ce que** la pièce élastiquement déformable (60) est séparée des première et deuxième parties.

15. Interface de remplissage selon la revendication 10 et la revendication 12 ou 13, **caractérisée en ce que** la pièce élastiquement déformable (60") est solidaire de l'une des deux parties.

16. Interface de remplissage selon l'une des revendications 1 à 8, **caractérisée en ce qu'**elle comprend une première partie (P1) entourant le fût axial (20) et une deuxième partie (P2) entourant le piston axial (34), les deux parties étant liées de manière à pouvoir se déplacer axialement l'une par rapport à l'autre sous l'action d'un effort axial externe sur l'une ou l'autre des deux parties, l'interface de remplissage étant dépourvue d'organe(s) élastique(s) entre la première partie et la deuxième partie, la deuxième partie (P2) étant pourvue de moyens de fixation (70) de l'interface de remplissage (I") à un premier flacon (R2) destiné à être placé au-dessous de l'interface de remplissage.

17. Interface de remplissage selon l'une des revendications précédentes, **caractérisée en ce qu'**elle comporte des moyens de fixation de l'interface de remplissage à un deuxième flacon destiné à être placé au-dessus de l'interface de remplissage.

18. Interface de remplissage selon l'une des revendications précédentes, **caractérisée en ce qu'**elle comporte des moyens de liaison indirects entre le fût axial et l'actionneur.

19. Système de recharge en liquide (S), comprenant :
- un premier flacon à remplir (R2),
- un deuxième flacon (R1) contenant du liquide et qui est disposé au-dessus du premier flacon, le système comprenant une interface de remplissage (10 ; 10" ; I ; I' ; I") selon l'une des revendications précédentes et qui est disposée entre le premier flacon à remplir (R2) placé en-dessous et le deuxième flacon (R1) contenant du liquide placé au-dessus de l'interface de remplissage. 1
